# EUROPÄISCHE PATENTSCHRIFT

(11) **EP 1 784 348 B1**
(45) Veröffentlichungstag und Bekanntmachung des Hinweises auf die Patenterteilung: **26.03.2008**
(21) Anmeldenummer: 05779841.5
(22) Anmeldetag: 25.08.2005
(51) Int. Cl.: B65D 90/00

(54) **KUPPELSTÜCK ZUM VERBINDEN ZWEIER ÜBEREINANDER GESTAPELTER CONTAINER**
COUPLING PART FOR CONNECTING TWO CONTAINERS STACKED ON TOP OF ONE ANOTHER
ELEMENT D'ACCOUPLEMENT POUR ASSEMBLER DEUX CONTENEURS SUPERPOSES

(30) Priorität: 26.08.2004 DE 20401346 U
(43) Veröffentlichungstag der Anmeldung: 16.05.2007
(73) Patentinhaber: SEC Ship's Equipment Centre Bremen GmbH, 28217 Bremen (DE)
(72) Erfinder: BEDERKE, Christian, 28259 Bremen (DE)
(74) Vertreter: von Ahsen, Erwin-Detlef
(86) Internationale Anmeldenummer: PCT/EP2005/054191
(87) Internationale Veröffentlichungsnummer: WO 2006/021579

(56) Entgegenhaltungen:
- DE-A1- 10 238 895
- DE-A1- 19 905 909

## Beschreibung

Die Erfindung betrifft ein Kuppelstück zum Verbinden zweier übereinander gestapelter Container, insbesondere an Bord von Schiffen, an ihren Eckbeschlägen mit zwei voneinander weg gerichteten Kupplungsvorsprüngen, von denen der eine Kupplungsvorsprung in den Eckbeschlag des einen Containers und der andere Kopplungsvorsprung in den Eckbeschlag des anderen Containers eingreift.

Ein solches Kuppelstück ist aus der DE 102 38 895 A1 bekannt. Beim Verladen von Containern an Bord von Schiffen werden die Container zunächst am Kai mit einem Spreader angehoben und sodann in die unteren Eckbeschlägen des angehoben Containers die Eckbeschlägen eingehängt. Anschließend wird der Container an Bord gehoben und dort auf einen bereits an Deck stehenden Container abgesetzt. Dabei verriegeln die Kuppelstücke an den oberen Eckbeschlägen des unteren Containers. Der Container ist jetzt gegen Verrutschen und Abheben gesichert; kann jedoch durch Zurrstangen zusätzlich gesichert werden.

Das in der DE 102 38 895 A1 gezeigte Kuppelstück weist eine zur Seite gerichtete Verriegelungsnase an dem unteren Kupplungsvorsprung auf. Ein Problem bei diesem Kuppelstück ist, daß es in zwei unterschiedlichen Orientierungen eingesetzt werden kann, nämlich jeweils um 180° um die vertikal Achse verdreht. In der Schrift ist deshalb ausgeführt, daß es sehr wichtig ist, daß die Verriegelungsnase in der an einer Stirnseite des Containers befindlichen Kuppelstücke in dieselbe Richtung weisen, damit sich der Container einwandfrei end- und verriegeln läßt. Es ist möglich, daß alle vier Verriegelungsnasen in dieselbe Richtung oder die Verriegelungsnasen an einer Stirnseite in die eine und die Verriegelungsnasen an der anderen Stirnseite in die andere Richtung weisen. Wie gesagt, wichtig ist nur, daß die Verriegelungsnasen an einer Stirnseite jeweils in dieselbe Richtung weisen. Es wird insoweit auf die DE 102 38 895 A1 verwiesen.

Sicherungen, die verhindern, daß die Kuppelstücke so eingesetzt werden, daß die Verriegelungsnase an einer Stirnseite in unterschiedliche Richtungen weisen, sind in der DE 102 38 895 A1 nicht gezeigt. Vielmehr ist das korrekte Einsetzen der Kuppelstücke in die Verantwortung des Stauers gestellt. Fehlbedienungen durch menschliches Versagen sind damit nicht ausgeschlossen.

Hiervon ausgehend liegt der Erfindung das Problem zugrunde, ein Kuppelstück der eingangs genannten Art derart weiterzubilden, daß stets sichergestellt ist, daß die Verriegelungsnasen an einer Stirnseite des Containers immer in dieselbe Richtung weisen, also kein Kuppelstück versehentlich verkehrt herum eingesetzt wird.

Zur Lösung dieses Problems ist das erfindungsgemäße Kuppelstück dadurch gekennzeichnet, daß an einem der Kupplungsvorsprünge eine Asymmetrie vorgesehen ist, derart, daß das Kuppelstück nur in einer bestimmten Orientierung in den Eckbeschlag einsetzbar ist.

Die Erfindung nutzt dabei den Umstand aus, daß das Langloch am Eckbeschlag, in denen das Kuppelstück mit seinem einen Kupplungsvorsprung eingesetzt wird, asymmetrisch im Eckbeschlag plaziert ist. Das Langloch ist nämlich nicht genau mittig im Eckbeschlag, sondern diagonal zum Container hin versetzt angeordnet. Durch die Asymmetrie an dem Kupplungsvorsprung ist sichergestellt, daß das Kuppelstück nur in einer bestimmten Orientierung eingesetzt werden kann. Das Einsetzen in einer anderen, um 180° verdrehten Orientierung ist nicht mehr möglich.

Am sinnvollsten ist es, wenn die Asymmetrie an dem Kupplungsvorsprung angeordnet ist, der zuerst in einen der Container eingesetzt wird. In der Praxis ist das der Kupplungsvorsprung, der in den unteren Eckbeschlag des oberen Containers eingreift. Ein fehlerhaftes Einsetzen des Kuppelstücks ist damit von vornherein vermieden.

Bei einer konstruktiven Ausgestaltung der Erfindung ist an dem betreffenden Kupplungsvorsprung ein Distanzstück, beispielsweise ein Dorn, vorgesehen.

Vorzugsweise ist das Distanzstück (der Dorn) an einer Stirnseite des Kupplungsvorsprung, also in Richtung der Längsmittelachse des Containers, angeordnet. Zwar ist es auch denkbar, das Distanzstück seitlich anzuordnen. Diese Variante würde es aber erfordern, daß zwei gesonderte Kuppelstück werden für die linke und rechte Seite, also den linken und rechten Eckbeschlag, vorgesehen werden, da das Distanzstück immer nach außen weisen muß.

Um das Anbringen weiterer Zurrmittel an den Eckbeschlag zu ermöglichen, sollte die Asymmetrie entsprechend angeordnet sein. Dieses wird konkret dadurch erreicht, daß die Asymmetrie keine Überdeckung mit einem Auge am Eckbeschlag aufweist. Mit anderen Worten, die Asymmetrie ist versetzt zum Auge im Eckbeschlag angeordnet.

Die Erfindung wird nachfolgend anhand von in der Zeichnung dargestellten Ausführungsbeispielen näher erläutert. Es zeigen:

Fig. 1 einen Eckbeschlag mit einem eingesetzten Kuppelstück mit den Erfindungsmerkmalen nach einem ersten Ausführungsbeispiel in Draufsicht,

Fig. 2 das Kuppelstück gem. Fig. 1 in Seitenansicht,

Fig. 3 das Kuppelstück gem. Fig. 1 in Vorderansicht,

Fig. 4 ein zweites Ausführungsbeispiel für ein Kuppelstück mit den Erfindungsmerkmalen in Seitenansicht,

Fig. 5 das Kuppelstück gem. Fig. 4 in Vorderansicht,

Fig. 6 ein weiteres Ausführungsbeispiel für ein Kuppelstück mit den Erfindungsmerkmalen in Seitenansicht,

Fig. 7 das Kuppelstück gem. Fig. 6 in Vorderansicht.

Das dargestellte Kuppelstück 10 weist einen ersten Kupplungsvorsprung 11 und einen zweiten, vom ersten Kupplungsvorsprung 11 weg gerichteten Kupplungsvorsprung 12 auf. Der erste Kupplungsvorsprung 11 wird in der Regel in den unteren Eckbeschlag 13 eines oberen Containers eingesetzt. Dieser Kupplungsvorsprung 11 wird deshalb häufig auch als oberer Kupplungsvorsprung 11 bezeichnet. Beim Absetzen des oberen Containers auf einen unteren Container im Containerstapel greift der andere Kupplungsvorsprung 12 immer in den oberen Eckbeschlag des unteren Containers und verriegelt so die beiden Container miteinander. Der andere Kupplungsvorsprung 12 wird auch als unterer Kupplungsvorsprung 12 bezeichnet. Selbstverständlich wäre es aber auch möglich, das Kuppelstück 10 anders herum, also in einer Überkopfanordnung (direkt an Bord) zu verwenden.

Wie in Fig. 2 und Fig. 3 gut zu erkennen ist, ist am Übergang zwischen dem oberen Kupplungsvorsprung 11 und dem unteren Kupplungsvorsprung 12 ein Wulst 14 vorgesehen. Mittels des Wulstes 14 wird die vertikale Position des Kuppelstücks 10 zwischen den Eckbeschlägen 13 fixiert, indem der Wulst 14 in einer durch eine Phase 15 an einem Langloch 16 jedes Eckbeschlages 13 gebildete Nut greift.

Beim Einsetzen des Kuppelstücks 10 in den Eckbeschlag 13 des oberen Containers wird der obere Kupplungsvorsprung 11 in das Langloch 16 dieses Eckbeschlages 13 eingeführt. Dabei hintergreift ein Vorsprung 17 am oberen Kupplungsvorsprung 11 das Langloch 16, so daß das Kuppelstück 10 nicht mehr herausfällt. Wie das in der DE 102 38 895 A1 gezeigte Kuppelstück weist das Kuppelstück 10 am unteren Kupplungsvorsprung 12 eine seitlich zur Längserstreckung des Langlochs 16 weisende Verriegelungsnase 18 auf. Beim Absetzen des oberen Containers auf dem unteren Container gleitet der unteren Kupplungsvorsprung 12 in gleicher Weise wie bei dem in der DE 102 38 895 A1 beschriebenen Kuppelstück in das Langloch des oberen Eckbeschlages des unteren Containers, wobei die Verriegelungsnase 18 das Langloch des oberen Eckbeschlages hintergreift.

Mit dem insoweit beschriebenen Kuppelstück 10 wäre es möglich, dieses in zwei unterschiedlichen Orientierungen in den Eckbeschlag 13 einzusetzen, nämlich um jeweils 180° um eine vertikale Längsachse 19 des Kuppelstücks 10 verdreht. Um dieses zu verhindern, ist der obere Kupplungsvorsprung 11 mit einer Asymmetrie versehen. Konkret ist an dem oberen Kupplungsvorsprung 11, nämlich an einer Stirnseite des Vorsprungs 17, ein Distanzstück, nämlich ein Dorn 20 angeformt. Wie in Fig. 1 zu erkennen ist, ist nämlich das Langloch 16 außermittig im Eckbeschlag 13 angeordnet. Das Langloch 16 weist zu den freien, mit Augen 21 versehenen Wänden 22, 23 einen größeren Abstand auf, als zu den anderen, zum Container weisenden Wänden 24, 25. Das Langloch 16 ist also diagonal zum Container hin gegenüber der Mitte des Eckbeschlages 13 versetzt. Die Länge des Dorns 20 ist so bemessen, daß er in den Raum zwischen der Stirnseite des Vorsprungs 17 und der Wand 22 paßt, nicht aber bei um die Längsachse 19 verdrehter Orientierung in dem Raum, der sich zwischen der Stirnseite des Vorsprungs 17 und der gegenüberliegende Wand 24 ergeben würde. Hierfür wäre der Dorn 20 zu lang.

Wie Fig. 1 zu entnehmen ist, ist der Dorn 20 so positioniert, daß er nicht mit dem Auge 21 in der Wand 22 des Eckbeschlages 13 fluchtet. Der Dorn 20 ist also versetzt zum Auge 21 in der Wand 22 positioniert. Hierdurch bleibt das Auge 21 frei, um weitere Zurrmittel, insbesondere den Einhakbeschlag einer Zurrstange, anzubringen.

In Fig. 3 ist weiterhin ein Sicherungsmittel, nämlich ein Hebel 26 zu erkennen, welcher das Kuppelstück 10 gegen herausfallen sicherte, während das Kuppelstück 10 beim Transport vom Kai auf das Schiff oder umgekehrt (Hiev) hängt. Sobald der obere Container an Bord des Schiffes mit dem unteren Container verriegelt ist, ist dieser Hebel 26 wirkungslos. Am eigentlichen Verriegelungsvorgang ist der Hebel 26 also nicht beteiligt.

Der Hebel 26 ist als zweiarmiger Hebel ausgebildet und durch ein Gelenk 27 gelagert. Ein Bedienhebel 28 dient zum Lösen des Kuppelstückes 10 durch den Stauer, wenn das Kuppelstück nach dem Entladen (Löschen) des Containers entfernt wird.

Bei den Ausführungsbeispielen gemäß Fig. 4 bis 7 ist das Sicherungsmittel ein mittels eines Gelenkes 29 schwenkbar gelagerter Kloben 30. Dieser ist in die in Fig. 4 bis 7 gezeigten Sicherungsstellung mittels einer Druckfeder 31 vorgespannt und kann gegen die Kraft der Druckfeder 31 nach innen (in Fig. 5 bzw. 7 im Urzeigersinn) geschwenkt werden, so daß das Kuppelstück 10 eingesetzt oder aus dem Eckbeschlag entnommen werden kann. Die Kraft der Druckfeder 31 ist dabei so bemessen, daß sie ein ungewolltes Herausfallen verhindert, jedoch die Entnahme des Kuppelstücks durch den Stauer ermöglicht.

Zusätzlich oder alternativ könnte der Dorn 20 auch seitlich am oberen Kupplungsvorsprung 1 angeordnet sein, so daß er in den Raum zwischen dem oberen Kupplungsvorsprung 11 und der Wand 23 paßt. Die Länge des Dorns 20 wäre dann wieder so zu bemessen, daß er für eine um 180° um die Längsachse 19 verdrehte Orientierung zu lang wäre. Diese Variante ist aber weniger bevorzugt, da das Langloch 16 immer zur Containermitte hin versetzt ist. Ein seitlicher Dorn würde daher zwei unterschiedliche Kuppelstücke für Links und Rechts erfordern.

Bezugszeichenliste:

10 Kuppelstück

11 Kupplungsvorsprung

12 Kupplungsvorsprung

13 Eckbeschlag

14 Wulst

15 Phase

16 Langloch

17 Vorsprung

18 Verriegelungsnase

19 Längsachse

20 Dorn

21 Auge

22 Wand

23 Wand

24 Wand

25 Wand

26 Hebel

27 Gelenk

28 Bedienhebel

29 Gelenk

30 Kloben

31 Druckfeder

## Patentansprüche

1. Kuppelstück zum Verbinden zweier übereinander gestapelter Container, insbesondere an Bord von Schiffen, an ihren Eckbeschlägen (13) mit zwei voneinander weg gerichteten Kupplungsvorsprüngen (11, 12), von denen der eine Kupplungsvorsprung (11) in den Eckbeschlag (13) des einen Containers und der andere Kupplungsvorsprung (12) in den Eckbeschlag des anderen Containers eingreift, **dadurch gekennzeichnet, daß** an einem der Kupplungsvorsprünge (11) ein Distanzstück, beispielsweise ein Dorn (20), vorgesehen ist, derart, daß das Kuppelstück (10) nur in einer bestimmten Orientierung in den Eckbeschlag (13) einsetzbar ist.

2. Kuppelstück nach Anspruch 1, **dadurch gekennzeichnet, daß** das Distanzstück an dem Kupplungsvorsprung (11) angeordnet ist, der zuerst in den Eckbeschlag (13) des einen Containers eingesetzt wird, bevor dieser Container auf dem anderen Container abgesetzt wird.

3. Kuppelstück nach Anspruch 1 oder 2, **dadurch gekennzeichnet, daß** das Distanzstück an einem Vorsprung (17) des einen Kupplungsvorsprungs (11) vorgesehen ist.

4. Kuppelstück nach einem der Ansprüche 1 bis 3, **dadurch gekennzeichnet, daß** das Distanzstück an einer Stirnseite des Kupplungsvorsprungs (11) angeordnet ist.

5. Kuppelstück nach einem der Ansprüche 1 bis 4, **dadurch gekennzeichnet, daß** das Distanzstück derart angeordnet ist, daß weitere Zurrmittel in den Eckbeschlag (13) einhängbar sind.

6. Kuppelstück nach Anspruch 5, **dadurch gekennzeichnet, daß** das Distanzstück keine Überdeckung mit einem Auge (21) am Eckbeschlag (13) aufweist.

## Claims

1. Coupling part for connecting two containers stacked on top of one another at their corner fittings (13), in particular on board ships, and comprising two coupling projections (11, 12) facing in opposite directions, one of said projections (11) engaging in the corner fitting (13) of one container and the other projection (12) engaging in the corner fitting of the other container, **characterised in that** a spacer, for example a spur (20), is provided on one of the coupling projections (11) such that the coupling part (10) can only be inserted into the corner fitting (13) in a specific direction.

2. Coupling part according to Claim 1, **characterised in that** the spacer is arranged on the coupling projection (11) that is inserted first into the corner fitting (13) of one container before this container is deposited on the other container.

3. Coupling part according to Claim 1 or 2, **characterised in that** the spacer is provided on a projection (17) of one coupling projection (11).

4. Coupling part according to one of Claims 1 to 3, **characterised in that** the spacer is arranged on a front wall of the coupling projection (11).

5. Coupling part according to one of Claims 1 to 4, **characterised in that** the spacer is arranged such that additional lashing means can be fitted into the corner fitting (13).

6. Coupling part according to Claim 5, **characterised in that** the spacer does not possess a cover having an opening (21) on the corner fitting (13).

## Revendications

1. Pièce d'arrimage servant à accoupler deux containers superposés en particulier à bord des navires, par des ferrures d'angles (13) munies chacune de deux becs d'accouplement distancés et orientés (11,12) où l'un des deux becs d'accouplement (11) vient se positionner dans la ferrure d'angle (13) de l'un des containers et l'autre bec (12) se positionner dans l'autre container, **caractérisé en ce que** l'un des becs d'accouplement (11) est prévue une broche (20) en tant que pièce distante de manière telle que la pièce d'accouplement (10) ne puisse être positionnée que d'une façon appropriée dans la ferrure d'angle (13).

2. Pièce d'arrimage selon revendication 1 **caractérisée en ce que** la pièce distante est disposée sur le bec d'accouplement (11) qui vient d'abord se positionner dans la ferrure (13) de l'un des containers, avant que ce dernier ne soit posé sur l'autre container.

3. Pièce d'arrimage selon revendication 1 et 2, **caractérisée en ce que** sur la pièce distante est prévue une saillie (17) sur l'un des becs d'accouplement (11).

4. Pièce d'arrimage selon revendications 1 à 3, **caractérisée en ce que** la pièce distante est disposée sur une face frontale du bec d'accouplement (11).

5. Pièce d'arrimage selon revendications 1 à 4, **caractérisée en ce que** sur la pièce distante est disposée de manière telle, que d'autres moyens d'arrimages peuvent accrochés dans la ferrure d'angle (13).

6. Pièce d'arrimage selon revendication 5 **caractérisée en ce que** la pièce distante n'est pas superposée avec un orifice (21) se trouvant sur la ferrure d'angle (13).
